# EUROPÄISCHE PATENTSCHRIFT

(11) **EP 0 411 281 B1**
(45) Veröffentlichungstag und Bekanntmachung des Hinweises auf die Patenterteilung: **11.09.1996**
(21) Anmeldenummer: 90110866.2
(22) Anmeldetag: 08.06.1990
(51) Int. Cl.: H01R 13/74

(54) **Elektrische Anschlussklemme**
Electrical terminal
Borne électrique

(30) Priorität: 29.07.1989 DE 3925225
(43) Veröffentlichungstag der Anmeldung: 06.02.1991
(73) Patentinhaber: F. Wieland Elektrische Industrie GmbH, 96052 Bamberg (DE)
(72) Erfinder: Schrauder, Franz, D-8615 Litzendorf (DE)
(74) Vertreter: Matschkur, Götz, Lindner Patent- und Rechtsanwälte

(56) Entgegenhaltungen:
- EP-A- 272 470
- DE-A- 3 430 756
- DE-C- 3 540 135
- DE-U- 8 632 610
- GB-A- 1 595 783
- GB-A- 2 057 792

## Beschreibung

Die Erfindung bezieht sich auf eine Anschlußklemme für elektrisch betriebene Geräte, insbesondere Haushaltsgeräte mit auswechselbarem Geräteanschluß, mit einem mit seinem Unterteil eine Gerätewandaussparung durchgreifenden und an der Gerätewand mittels Verrastung befestigbaren Klemmengehäuse mit Deckel, das neben einem Stromkabelanschluß mit Zugentlastung eine innerhalb der Gerätewand im Unterteil lösbare Steckverbindung für die Geräteverbindungsleitungen aufweist.

Derartige Anschlußklemmen - man vergleiche beispielsweise die Deutsche Patentschrift 35 40 135 C1 - dienen zum einen dazu, eine möglichst rasche und einfache Fertigungsmontage der Geräteanschlüsse durchzuführen. Auf der anderen Seite sollen sie die Möglichkeit einer Auswechslung des Stromkabels bilden, ohne daß die eigentlichen Geräteverbindungsleitungen freigelegt werden. Schließlich strebt man bei derartigen Anschlußklemmen auch noch an, die Geräteverbindungsleitungen möglichst einfach, vorzugsweise in Form von Steckverbindungen, an die Anschlußklemmen anschließen zu können.

Die bislang bekannt gewordenen Anordnungen, neben der eingangs genannten Patentschrift zeigt auch die Deutsche Offenlegungsschrift DE 34 30 756 bereits eine Anschlußklemme der eingangs beschriebenen Art, sehen jeweils einen von der Gehäuseaußenwandseite lösbaren Verschlußdeckel des Klemmengehäuses vor, so daß von der Gehäusewandaußenseite her durch Öffnen des Deckels eine Auswechslung des Stromanschlußkabels möglich ist.

Der Erfindung liegt die Aufgabe zugrunde, eine Anschlußklemme der eingangs genannten Art so auszugestalten, daß sie bei einfacherem Aufbau manipulationssicherer ist und gleichzeitig auch die Möglichkeit bietet, eine Funkentstörung zu integrieren. Gleichzeitig soll durch eine wesentlich kompaktere und damit stabilere Bauweise die fabrikseitige automatische Montage der Anschlußklemme in der Geräterückwand, z.B. durch einen Roboter, erleichtert werden.

Zur Lösung dieser Aufgabe ist erfindungsgemäß vorgesehen, daß die Kontaktteile der Steckverbindung unlösbar mit den Leitungen des Stromkabels verbunden, insbesondere gecrimpt, gelötet oder geschweißt sind, und daß der Deckel mit dem Klemmengehäuse zu einer nichtwiederlösbaren Baueinheit vereinigt ist.

Durch die erfindungsgemäße unlösbare Verbindung der Leitungen mit den Kontaktteilen einerseits und der Nichtlösbarkeit des Deckels ist sichergestellt, daß der Benutzer überhaupt keine Manipulationsmöglichkeiten mehr besitzt und damit sicher das Lösen von Drähten im Inneren ausgeschlossen ist.

Durch die Vermeidung von lösbaren Schraubklemmen zum lösbaren Anschluß der Netzleitung und deren damit notwendige Zugänglichkeit läßt sich die Anschlußklemme wesentlich kompakter und damit stabiler und auch wesentlich preisgünstiger herstellen. Diese Tatsache erleichtert die fabrikseitige automatische Montage der Klemme, z.B. durch Montageautomaten oder Roboter, was heute teilweise bereits industriell praktiziert, jedenfalls aber vom industriellen Anwender immer mehr gefordert wird.

In der Absicht der Erfindung liegt aber auch, daß der Austausch eines defekten Kabels durch den laienhaften Anwender des Haushaltsgerätes, mit der Gefahr eines unsachgemäßen Wiederanschließens des Netzkabels, unmöglich gemacht wird. Vielmehr ist vorgesehen, daß bei einer notwendigen Reparatur allein der Servicemann des Geräteherstellers die Anschlußklemme mit Werkzeug aus der Gerätewand lösbar entrastet und das defekte Kabel mitsamt der Klemme wegwirft und durch eine neue Kabelkombination ersetzt. Der Verlust der Anschlußklemme wird dabei durch die billigere Bauweise der Anschlußklemme sowie die rationellere Montage sowohl bei der fabrikseitigen Erstausrüstung als auch bei der Reparatur mehr als kompensiert.

Weiterhin ist vorgesehen, eine eventuell notwendige Funkentstörung unlösbar in die Anschlußklemme zu integrieren. Dies hat den Vorteil, daß einerseits zusätzliche Klemmstellen für den Anschluß der Funkentstörung entfallen, andererseits aber auch vermieden wird, daß funktechnische Störspannungen auf Leitungen zwischen dem Anschluß der Funkentstörung und dem eigentlichen Netzanschluß induktiv eingekoppelt werden und somit auf das Netz übertragen werden.

Alternativ kann vorgesehen sein, anstelle eines beispielsweise mit dem Klemmengehäuse verschweißten oder vernieteten und damit unlösbaren Deckels vorzusehen, daß die elektrischen Bauteile des Klemmengehäuses vollständig in Kunststoff eingegossen oder eingespritzt sind.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
Fig. 1 eine Aufsicht auf eine Anschlußklemme mit aufge klapptem Deckel,
Fig. 2 einen Längsschnitt längs der Linie II-II in Fig. 1 durch die geschlossene Anschlußklemme,
Fig. 3 einen vergrößerten Schnitt längs der Linie III-III in Fig. 1,
Fig. 4 einen Schnitt längs der Linie IV-IV in Fig. 1,
Fig. 5 eine perspektivische Ansicht einer abgewandelten Ausführungsform einer Anschlußklemme von der Steckunterseite,
Fig. 6 einen Schnitt längs der Linie VI-VI in Fig. 5.

Die in den Figuren 1 bis 4 gezeigte Anschlußklemme umfaßt ein Klemmengehäuse 1 mit einem Deckel 2. Im Klemmengehäuse 1 sind neben einer Zugentlastung 3 für das Anschlußkabel elektrische Steckverbindungsteile 4 angeordnet, die einerseits unlösbar durch Crimpung, Schweißen oder Löten mit den Leitungen 5 des Anschlußkabels verbunden sind und auf der anderen Seite als Steckerzungen 6 auf der Unterseite des Klemmengehäuses austreten, um dort eine lösbare Steckverbindung für die Geräteverbindungsleitungen im Inneren einer Gerätewand 11 zu bilden.

Die Ausbildung ist dabei so getroffen, daß nach dem Montieren der Bauteile und dem unlösbaren Anschließen der Leitungen 5 des Anschlußkabels der geschlossene Deckel unlösbar mit dem Klemmengehäuse 1 verbunden wird, so daß überhaupt keine Zugriffsmöglichkeit auf das Innere der Anschlußklemme mehr gegeben ist und somit auch keinerlei Manipulationen vorgenommen werden können. Dies ermöglicht insbesondere den Einbau einer durch den Benutzer nicht veränderbaren und in ihrer Funktion einschränkbaren Funkentstörung in das Klemmengehäuse, um die Übertragung von Störungen aus dem Inneren des Geräts auf das Netz zu vermeiden. Eine solche Funkentstöreinrichtung ist aus Gründen der Übersichtlichkeit in den Zeichnungen nicht mit dargestellt.

Zur nichtwiederlösbaren Vereinigung des Dekkels 2 mit dem Klemmengehäuse 1 wird der Dekkel an drei Stellen 7, 8 und 9 mit dem Klemmengehäuse verschweißt, wobei die Bolzen 8 und 9 (vergl. insbesondere Fig. 4) durch Aussparungen 10 des Gehäusedeckels herausstehen und anschließend in diese Ausnehmungen eingeschweißt sind.

Zur nur durch den Servicemann mittels Werkzeug von außen lösbaren Verrastung der Anschlußklemme in der Geräterückwand sind starre Haken 12 vorgesehen, die nach Einsetzen der Anschlußklemme in einen in Längsrichtung vergrößerten Ausschnitt in der Geräterückwand und nach Verschieben der Klemme in Richtung der Kabeleinführung die Rückwand hintergreifen. Ein elastischer Rasthaken 13 am unteren Rand der Klemme greift nach dem Verschieben der Anschlußklemme in eine dafür vorgesehene Aussparung in der Geräterückwand ein und verhindert damit das Zurückschieben und Entrasten der Klemme. Der Rasthaken 13 ist von außen nur mit Werkzeug entriegelbar.

Die Figuren 5 und 6 zeigen eine abgewandelte Ausführungsform einer erfindungsgemäßen Anschlußklemme, wobei überhaupt kein Deckel für das Klemmgehäuse vorgesehen ist, sondern statt dessen das Klemmengehäuse mit den eingebauten elektrischen Bauteilen in einer Form umgossen oder umspritzt worden ist.

## Patentansprüche

1. Anschlußklemme für elektrisch betriebene Geräte, insbesondere Haushaltsgeräte mit auswechselbarem Geräteanschluß, mit einem mit seinem Unterteil eine Gerätewandaussparung durchgreifenden und an der Gerätewand mittels Verrastung befestigbaren Klemmengehäuse mit Deckel, das neben einem Stromkabelanschluß mit Zugentlastung eine innerhalb der Gerätewand im Unterteil lösbare Steckverbindung für die Geräteverbindungsleitungen aufweist, dadurch gekennzeichnet. daß die Kontaktteile (4) der Steckverbindung unlösbar mit den Leitungen (5) des Stromkabels verbunden sind, und daß der Deckel (2) mit dem Klemmengehäuse (1) zu einer nichtwiederlösbaren Baueinheit vereinigt ist.

2. Anschlußklemme nach Anspruch 1, dadurch gekennzeichnet, daß der Deckel mit dem Klemmengehäuse verschweißt ist.

3. Anschlußklemme nach Anspruch 1, dadurch gekennzeichnet, daß der Deckel mit dem Klemmengehäuse vernietet ist.

4. Anschlußklemme für elektrisch betriebene Geräte, insbesondere Haushaltsgeräte mit auswechselbarem Geräteanschluß, mit einem mit seinem Unterteil eine Gerätewandaussparung durchgreifenden und an der Gerätewand mittels Verrastung befestigbaren Klemmengehäuse, das neben einem Stromkabelanschluß mit Zugentlastung eine innerhalb der Gerätewand im Unterteil lösbare Steckverbindung für Geräteverbindungsleitungen aufweist, dadurch gekennzeichnet, daß die Kontaktteile (4) der Steckverbindung unlösbar mit den Leitungen (5) des Stromkabels verbunden sind, und daß die elektrischen Kontaktteile (4) und die Zugentlastung in Kunststoff eingegossen oder eingespritzt sind.

5. Anschlußklemme nach einem der Ansprüche 1 bis 4, gekennzeichnet durch eine eingebaute Funkentstöreinrichtung.

6. Anschlußklemme nach einem der Ansprüche 1 bis 5, dadurch gekennzeichnet, daß an der Unterseite des Unterteils starre Haken (12) angeformt sind, die in in Längsrichtung vergrößerte Aussparungen der Gerätewand einsetzbar sind und diese nach einer Längsverschiebung in der Endstellung hintergreifen, in welche ein am unteren Rand angeordneter elastischer Rasthaken (13) - unter Verhinderung der Rückverschiebung in die Lösestellung - in eine Ausnehmung der Gerätewand eingreift.

## Claims

1. Electrical terminal for electrically operated tools, in particular domestic tools with an exchangeable tool terminal, comprising a terminal housing with lid, its lower part projecting through a recess in the tool wall, said lid having, in addition to a current cable terminal with cord grip, a plug connection for the tool connecting leads which is detachable in the lower part within the tool wall, characterised in that the contacting parts (4) of the plug connection are connected non-detachably to the leads (5) of the current cable, and in that the lid (2) is combined with the terminal housing (1) to form a permanently assembled component.

2. Terminal according to claim 1, characterised in that the lid is welded to the terminal housing.

3. Terminal according to claim 1, characterised in that the lid is riveted to the terminal housing.

4. Terminal for electrically operated tools, in particular domestic tools with an exchangeable tool terminal, comprising a terminal housing, whose lower part projects through a recess in the tool wall and which has, in addition to a current cable terminal with cord grip, a plug-in connection for the tool connecting leads which is detachable in the lower part within the the tool wall, characterised in that the contacting parts (4) of the plug-in connection are non-detachably connected to the lines (5) of the current cable, and in that the electrical contacting parts (4) and the cord grip are cast or injection moulded from plastics material.

5. Terminal according to one of claims 1 to 4, characterised by a fitted spark interference device.

6. Terminal according to one of claims 1 to 5, characterised in that rigid hooks (12) are formed on the under-side of the lower part and are insertable into recesses - enlarged in the longitudinal direction - in the tool wall and engage behind these hooks after longitudinal displacement into the final position, in which a resilient snap-lock hook (13) disposed at the edge engages in a recess in the tool wall, preventing slipping into the loose position.

## Revendications

1. Borne de raccordement pour des appareils à fonctionnement électrique, en particulier des appareils ménagers à raccordement d'appareil interchangeable, comportant un boîtier de borne avec un couvercle, qui traverse avec sa partie inférieure un évidement de la paroi de l'appareil et qui peut être fixé à la paroi de l'appareil au moyen d'un encliquetage, boîtier qui présente, en plus d'un raccord de câble de courant avec décharge de traction, une connexion enfichable amovible à l'intérieur de la paroi de l'appareil, dans la partie inférieure, pour les conducteurs de connexion de l'appareil, caractérisée en ce que les pièces de contact (4) d'une connexion enfichable sont reliées de manière inamovible aux conducteurs (5) du câble de courant et en ce que le couvercle (2) est réuni au boîtier de borne (1) en une unité qui ne peut pas être détachée à nouveau.

2. Borne de raccordement selon la revendication 1, caractérisée en ce que le couvercle est soudé au boîtier de borne.

3. Borne de raccordement selon la revendication 1, caractérisée en ce que le couvercle est riveté au boîtier de borne.

4. Borne de raccordement pour des appareils à fonctionnement électrique, en particulier des appareils ménagers à raccordement d'appareil interchangeable, comportant un boîtier de borne, qui traverse avec sa partie inférieure un évidement de la paroi de l'appareil et qui peut être fixé à la paroi de l'appareil au moyen d'un encliquetage, boîtier qui présente, en plus d'un raccord de câble de courant avec décharge de traction, une connexion enfichable amovible à l'intérieur de la paroi de l'appareil, dans la partie inférieure, pour les conducteurs de connexion de l'appareil, caractérisée en ce que les pièces de contact (4) d'une connexion enfichable sont reliées de manière inamovible aux conducteurs (5) du câble de courant et en ce que les pièces de contact électriques (4) et la décharge de traction sont scellées dans la matière plastique au cours de la coulée ou de l'injection.

5. Borne de raccordement selon l'une des revendications 1 à 4, caractérisée par un dispositif d'antiparasitage intégré.

6. Borne de raccordement selon l'une des revendications 1 à 5, caractérisée en ce que des crochets rigides (12) sont formés d'un seul tenant sur la face inférieure de la partie inférieure, crochets qui peuvent être insérés dans des évidements de la paroi de l'appareil, agrandis dans le sens de la longueur, et qui viennent en prise derrière cette paroi après une translation longitudinale dans la position terminale dans laquelle un crochet élastique à cran (13), placé sur le bord inférieur, vient en prise dans un évidement de la paroi de l'appareil, en empêchant un recul dans la position de desserrage.
